# EUROPÄISCHE PATENTSCHRIFT

(11) **EP 1 170 444 B1**
(45) Veröffentlichungstag und Bekanntmachung des Hinweises auf die Patenterteilung: **18.08.2004**
(21) Anmeldenummer: 01113897.1
(22) Anmeldetag: 08.06.2001
(51) Int. Cl.: E05C 9/18

(54) **Schliesszapfen für einen Treibstangenbeschlag**
Tenon for a drive rod fitting
Tenon pour une ferrure de verroillage du type crémone

(30) Priorität: 07.07.2000 DE 10033117
(43) Veröffentlichungstag der Anmeldung: 09.01.2002
(73) Patentinhaber: Aug. Winkhaus GmbH & Co. KG, D-48291 Telgte (DE)
(72) Erfinder: Berning, Renate, 48346 Ostbevern (DE)

(56) Entgegenhaltungen:
- EP-A- 0 870 890
- DE-A- 2 241 208
- DE-U- 1 815 344
- FR-A- 2 380 396

## Beschreibung

Die Erfindung betrifft einen Schließzapfen für einen Treibstangenbeschlag mit einem zur Befestigung auf einer Treibstange eines schwenkbaren Flügels vorgesehenen Fußteil, mit einem mit dem Fußteil verbundenen Kopfteil, wobei die Achsen des Fußteils und des Kopfteils gegeneinander versetzt sind und das Kopfteil eine Ausnehmung zum Ansetzen eines Werkzeugs in einer vorgesehenen Ausrichtung hat.

Ein solcher Schließzapfen ist beispielsweise aus der DE 197 15 055 A1 bekannt. Im montierten Zustand dient der Schließzapfen dazu, den Treibstangenbeschlag auf eine Falzluft zwischen einem Flügel beispielsweise eines Fensters oder einer Fenstertür und einem feststehenden Rahmens anzupassen, sowie eine Anzugskraft des in dem Rahmen verriegelten Fensters einzustellen. Ein Innengewinde des Kopfteils ist exzentrisch zu seiner Außenmantelfläche angeordnet und auf einem Gewindeabschnitt des Fußteils aufgedreht. Weiterhin hat das Kopfteil an seinem freien Ende einen umlaufenden Bund. Durch eine Verdrehung des Kopfteils lässt sich der Exzenter ausrichten und der Bund in eine vorgesehene Höhe bewegen und der Treibstangenbeschlag auf die Falzluft anpassen. Durch einen geeigneten Drehwinkel wird der Anzug des in dem Rahmen verriegelten Flügels eingestellt. Ein entsprechend gestaltetes Werkzeug umgreift den Rand des Kopfteils und hat einen zum Eindringen in die aussermittige Ausnehmung vorgesehenen Zapfen. Hierdurch lässt sich das Kopfteil drehfest mit dem Werkzeug verbinden und anschließend der Schließzapfen einstellen. Durch die Anordnung der Ausnehmung im Bereich des größten Versatzes der Achsen des Innengewinde und der Mantelfläche ist das Werkzeug gegenüber dem Exzenter ausgerichtet. Ein Hebelarm des Werkzeuges weist damit in die Richtung, in der die größtmögliche Anzugskraft einstellbar ist. Die Ausnehmung im Kopfteil dient gleichzeitig als Markierung des Exzenters.

Nachteilig bei dem bekannten Schließzapfen ist, dass die Ausnehmung beim Einführen des Zapfens nicht zu sehen ist und sich daher das Ansetzen des Werkzeugs sehr unkomfortabel gestaltet. Weiterhin erfordert der Schließzapfen ein sehr aufwendig gestaltetes Werkzeug.

Aus der Praxis sind Schließzapfen mit einer als Innensechskant ausgebildeten Ausnehmung und einer Markierung bekannt geworden. Hierdurch lässt sich der Schließzapfen mit einem besonders kostengünstigen Werkzeug einstellen. Das Werkzeug ist hierbei jedoch in verschiedenen Winkeln auf dem Schließzapfen ansetzbar. Da zudem die Markierung häufig übersehen wird, wird der Schließzapfen beim Einstellen meist durch mehrmaliges Hin- und Herbewegen eingestellt. Dies führt jedoch dazu, dass sich der Schließzapfen anschließend von selbst verstellt.

Der Erfindung liegt das Problem zugrunde, einen Schließzapfen der eingangs genannten Art so zu gestalten, dass er besonders komfortabel eingestellt werden kann und zu seiner Verstellung ein möglichst einfach aufgebautes Werkzeug eingesetzt werden kann.

Dieses Problem wird erfindungsgemäß dadurch gelöst, dass die Ausnehmung für das Werkzeug als Innenmehrkant oder Innenvielzahn ausgebildet ist und eine unsymmetrische Form aufweist.

Durch diese Gestaltung kann zur Einstellung des erfindungsgemäßen Schließzapfens ein stabförmiges, mit der Form der Ausnehmung entsprechendem Querschnitt gestaltetes Werkzeug eingesetzt werden. Zur Einstellung des Schließzapfens lässt sich damit das Werkzeug einfach in die Ausnehmung einführen und der Schließzapfen verdrehen. Ein Übergreifen des Randes des Schließzapfens ist dank der Erfindung nicht erforderlich. Die vorgesehene Ausrichtung des angesetzten Werkzeuges gegenüber dem Exzenter lässt sich durch die Unsymmetrie des Innenmehrkants oder des Innenvielzahns einfach festlegen. Eine Markierung oder ein Hebelarm am Werkzeug kann damit in die Richtung der größtmöglichen Anzugskraft weisend festgelegt werden. Das auf dem erfindungsgemäßen Schließzapfen angesetzte Werkzeug ist daher automatisch ausgerichtet. Der erfindungsgemäße Schließzapfen kann wahlweise wie der bekannte Schließzapfen gegeneinander verdrehbare Kopf- und Fußteile haben oder einstückig gestaltet sein und mittels eines Reibschlusses in der Treibstange gehalten sein.

Die Unsymmetrie der Ausnehmung lässt sich gemäß einer vorteilhaften Weiterbildung der Erfindung einfach erzeugen, wenn die Ausnehmung eine radiale Erweiterung hat.

Der erfindungsgemäße Schließzapfen lässt sich sowohl mit einem angepassten Werkzeug, welches beim Ansetzen automatisch ausgerichtet ist, oder mit einem handelsüblichen und damit besonders kostengünstigen Werkzeug einstellen, wenn die Ausnehmung als Innensechskant gestaltet und die radiale Erweiterung in einer der Mantelflächen der Ausnehmung angeordnet ist.

Die radiale Erweiterung kann gemäß einer anderen vorteilhaften Weiterbildung der Erfindung besonders kleine Abmessungen aufweisen, wenn sie unmittelbar neben einer Markierung angeordnet ist. Weiterhin besteht hierdurch die Möglichkeit, bei der als Innensechskant ausgebildeten Ausnehmung ein Werkzeug ohne radiale Erweiterung anzusetzen.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: eine Schnittdarstellung durch einen an einem Flügel angeordneten Teilbereich eines Treibstangenbeschlages mit einem erfindungsgemäßen Schließzapfen,
- Fig.2: den Schließzapfen aus Figur 1 in einer Ansicht von oben.

Figur 1 zeigt einen Teilbereich eines Treibstangenbeschlages 1 mit angrenzenden Bereichen eines Fensterflügels 2. Der Treibstangenbeschlag 1 hat eine unterhalb einer feststehenden Stulpschiene 3 verschiebbare Treibstange 4 und einen mit der Treibstange 4 vernieteten Schließzapfen 5. Der Schließzapfen 5 durchdringt die Stulpschiene 3 im Bereich eines Langlochs 6. Bei einer Verschiebung der Treibstange 4 lässt sich der Schließzapfen 5 in ein nicht dargestelltes, an einem Rahmen befestigtes Schließblech bewegen. Hierdurch wird der Fensterflügel 2 in dem Rahmen verriegelt.

Der Schließzapfen 5 hat einen Fußteil 7, mit dem er in der Treibstange 4 vernietet ist, und einen Kopfteil 8 zur Bewegung in das Schließblech. Der Kopfteil 8 hat an seinem freien Ende einen umlaufenden Bund 9, mit dem er einen Rand des Schließblechs hintergreift. Die strichpunktiert gekennzeichneten Achsen des Fußteils 7 und des Kopfteils 8 sind zueinander versetzt angeordnet. Das Fußteil 7 ist in Drehrichtung reibschlüssig in der Treibstange 4 gehalten. Durch ein Verdrehen des gesamten Schließzapfens 5 in der Treibstange 4 lässt sich eine Anzugskraft bei verriegeltem Fensterflügel 2 einstellen.

Figur 2 zeigt in einer Ansicht von oben auf den Schließzapfen 5, dass das Kopfteil 8 in seinem Zentrum eine als Innensechskant ausgebildete Ausnehmung 10 hat. An seiner Oberseite hat der Schließzapfen 5 zudem eine in Richtung des größten Versatzes der Achsen des Kopfteils 8 und des Fußteils 7 weisende Markierung 11. Die Markierung 11 ist als Rille ausgebildet. In seinem an die Markierung 11 angrenzenden Bereich hat die Ausnehmung 10 eine radiale Erweiterung 12. Ein entsprechend gestaltetes Werkzeug lässt sich daher nur in einer einzigen Ausrichtung in die Ausnehmung 10 einführen. Jedoch lässt sich auch ein handelsübliches Werkzeug mit einem Außensechskant in jeder beliebigen Position in die Ausnehmung 10 einführen und damit den Schließzapfen 5 verdrehen.

Der dargestellte Schließzapfen 5 ist einstückig gestaltet. Selbstverständlich können das Kopfteil 8 und das Fußteil 7 auch miteinander verschraubt sein und mittels Reibschluss in ihrer zueinander eingestellten Lage gehalten werden.

## Patentansprüche

1. Schließzapfen (5) für einen Treibstangenbeschlag (1) mit einem zur Befestigung auf einer Treibstange (4) eines schwenkbaren Flügels vorgesehenen Fußteil (7), mit einem mit dem Fußteil (7) verbundenen Kopfteil (8), wobei die Achsen des Fußteils und des Kopfteils gegeneinander versetzt sind und das Kopfteil eine Ausnehmung (10) zum Ansetzen eines Werkzeugs in einer vorgesehenen Ausrichtung hat, **dadurch gekennzeichnet, dass** die Ausnehmung (10) für das Werkzeug als Innenmehrkant oder Innenvielzahn ausgebildet ist und eine unsymmetrische Form aufweist.

2. Schließzapfen nach Anspruch 1, **dadurch gekennzeichnet, dass** die Ausnehmung (10) eine radiale Erweiterung (12) hat.

3. Schließzapfen nach Anspruch 1 oder 2, **dadurch gekennzeichnet, dass** die Ausnehmung (10) als Innensechskant gestaltet und die radiale Erweiterung (12) in einer der Mantelflächen der Ausnehmung (10) angeordnet ist.

4. Schließzapfen nach zumindest einem der vorhergehenden Ansprüche, **dadurch gekennzeichnet, dass** die radiale Erweiterung (12) unmittelbar neben einer Markierung (11) angeordnet ist.

## Claims

1. Tenon (5) for an espagnolette fitting (1), having a foot part (7) which is provided for fastening it on an espagnolette (4) of a pivotable ring, and having a head part (8) which is connected to the foot part (7), the axes of the foot part and of the head part being offset with respect to each other and the head part having a recess (10) in which to fit a tool in a designated orientation, **characterized in that** the recess (10) for the tool is designed as a polygon socket or with internal serrations and has an asymmetrical shape.

2. Tenon according to Claim 1, **characterized in that** the recess (10) has a radial widening (12).

3. Tenon according to Claim 1 or 2, **characterized in that** the recess (10) is designed as a hexagon socket and the radial widening (12) is arranged in one of the circumferential surfaces of-the recess (10).

4. Tenon according to at least one of the preceding claims, **characterized in that** the radial widening (12) is arranged directly next to a marking (11).

## Revendications

1. Tenon (5) pour une ferrure de verrouillage du type crémone (1) comportant une pièce de base (7) prévue à des fins de fixation sur la crémone (4) d'un battant pivotant, comportant une pièce de tête (8) reliée avec la pièce de base (7), sachant que les axes de la pièce de base et de la pièce de tête sont décalés l'un par rapport à l'autre et que la pièce de tête comporte un évidement (10) prévu pour servir d'assise à un outil selon une orientation prévue, **caractérisé en ce que** l'évidement (10) pour l'outil est conformé en polygone creux ou avec une dentelure intérieure et présente une forme non symétrique.

2. Tenon selon la revendication 1 **caractérisé en ce que** l'évidement (10) présente un prolongement (12) radial.

3. Tenon selon la revendication 1 ou 2, **caractérisé en ce que** l'évidement (10) est conformé en six pans creux et que le prolongement (12) radial est disposé sur l'une des surfaces latérales de l'évidement (10).

4. Tenon selon l'une au moins des revendications précédentes, **caractérisé en ce que** le prolongement (12) radial est placé directement à côté d'un marquage (11).
